# FASCICULE DE BREVET EUROPEEN

(11) **EP 2 395 315 B1**
(45) Date de publication et mention de la délivrance du brevet: **17.12.2014**
(21) Numéro de dépôt: 11290255.6
(22) Date de dépôt: 06.06.2011
(51) Int. Cl.: F42B 3/18, F42B 35/00, F42C 21/00

(54) **Procédé et système de test pour un initiateur électro-pyrotechnique**
Testverfahren und -system für einen elektro-pyrotechnischen Zünder
Test method and system for an electro-pyrotechnical initiator

(30) Priorité: 14.06.2010 FR 1002508
(43) Date de publication de la demande: 14.12.2011
(73) Titulaire: MBDA France, 92350 Le Plessis-Robinson (FR)
(72) Inventeur: Godard, Maël, 92340 Bourg la Reine (FR); Steinberg, Marc, 92260 Fontenay aux Roses (FR); Huguenin, Hervé, 91640 Janvry (FR)
(74) Mandataire: Hauer, Bernard

(56) Documents cités:
- DE-C1- 4 312 043
- US-A- 3 518 542
- US-A- 3 667 040

## Description

La présente invention concerne un procédé et un système de test pour un initiateur électro-pyrotechnique.

De façon usuelle, un initiateur électro-pyrotechnique comprend une charge pyrotechnique, en particulier une poudre pyrotechnique, qui est initiée par un élément résistif placé au contact de cette charge. Cet élément résistif peut être formé d'un filament, en particulier cylindrique, qui est de préférence constitué d'un alliage de grande résistivité. La génération d'un courant électrique dans le filament résistif provoque l'échauffement de ce dernier par effet Joule, et cet échauffement peut déclencher la charge pyrotechnique.

Plus particulièrement, bien que non exclusivement, un tel initiateur électro-pyrotechnique est appliqué à un système d'arme, et notamment à un missile.

On sait qu'un courant électrique peut être induit dans le filament résistif de l'initiateur électro-pyrotechnique lorsque ce dernier est soumis à un champ électromagnétique. Dans certaines circonstances environnantes, il peut même arriver que le courant électrique induit dans l'initiateur électro-pyrotechnique soit tel qu'il provoque le déclenchement de ce dernier. Par conséquent, lorsqu'un système, en particulier un système d'arme, qui est muni d'un tel initiateur électro-pyrotechnique pénètre dans une zone soumise à des agressions électromagnétiques importantes, engendrées notamment par des radars ou par des sources radio, ces agressions électromagnétiques peuvent, dans certains cas, provoquer un déclenchement intempestif de l'initiateur électro-pyrotechnique et donc du système, dans lequel il est monté.

Aussi, pour éviter un tel déclenchement intempestif, il convient de tester l'initiateur électro-pyrotechnique monté sur le système correspondant pour vérifier si cet ensemble est en mesure de résister aux agressions électromagnétiques susceptibles d'être rencontrées dans les conditions opérationnelles prévues pour ledit système ou s'il convient de le protéger davantage.

Pour réaliser un tel test, on met en oeuvre, généralement, les opérations suivantes :
a) dans une première étape de calibrage :
   - on alimente l'initiateur électro-pyrotechnique avec un courant électrique continu, qui est réglable en intensité ;
   - on réalise optiquement des premières mesures de l'échauffement provoqué par ce courant électrique dans ledit initiateur électro-pyrotechnique ; et
   - on détermine, à l'aide de ces premières mesures, une courbe de calibrage qui illustre la variation de l'échauffement de l'initiateur électro-pyrotechnique en fonction du courant électrique qui l'alimente ; et
b) dans une seconde étape de test :
   - on soumet l'initiateur électro-pyrotechnique à un champ électromagnétique ;
   - on réalise optiquement des secondes mesures de l'échauffement provoqué par ce champ électromagnétique dans ledit initiateur électro-pyrotechnique ; et
   - on détermine, à l'aide de ces secondes mesures et de ladite courbe de calibrage, la variation du courant électrique induit dans l'initiateur électro-pyrotechnique en fonction du champ électromagnétique, auquel il est soumis.

Le brevet allemand DE 43 12 043 C1, qui est considéré comme le plus proche état de la technique de la présente invention, décrit un tel procédé et un système de test approprié.

Ce procédé usuel est très performant pour des champs électromagnétiques présentant des formes d'ondes entretenues, car les courants électriques induits dans l'initiateur électro-pyrotechnique par ce type de formes d'ondes sont continus, comme cela est le cas pour les courants électriques pris en compte dans l'étape de calibrage du procédé de test.

Toutefois, les agressions électromagnétiques rencontrées sur les théâtres d'opérations ou lors d'essais spécifiques ne sont pas toujours de forme entretenue, mais peuvent notamment être de forme impulsionnelle, de manière à engendrer des courants non continus dans les initiateurs électro-pyrotechniques.

Par conséquent, le procédé de test usuel précité n'est pas optimal pour de tels types d'agressions électromagnétiques de forme non entretenue. Ce procédé de test usuel, bien que très performant dans son domaine d'utilisation habituel, n'apparaît pas en mesure de réaliser des tests pour l'ensemble des agressions électromagnétiques qu'un initiateur électro-pyrotechnique est susceptible de rencontrer.

La présente invention a pour objet de remédier à ces inconvénients. Elle concerne un procédé pour tester un initiateur électro-pyrotechnique, qui permet de réaliser des tests relatifs à tout type de champ électromagnétique auquel il peut être soumis, et notamment à des agressions électromagnétiques de forme non entretenue.

A cet effet, selon l'invention, ledit procédé selon lequel on réalise les opérations suivantes :
a) dans une première étape (de calibrage) :
   - on alimente l'initiateur électro-pyrotechnique avec un courant électrique, et on réalise optiquement une première mesure de l'échauffement provoqué par ce courant électrique dans ledit initiateur électro-pyrotechnique, cette mesure étant répétée pour des valeurs différentes du courant électrique ; et
   - on détermine, à l'aide des premières mesures ainsi obtenues, une courbe de calibrage qui illustre la variation de l'échauffement de l'initiateur électro-pyrotechnique en fonction du courant électrique qui l'alimente ; et b) dans une seconde étape :
   - on soumet l'initiateur électro-pyrotechnique à un champ électromagnétique, et on réalise optiquement une seconde mesure de l'échauffement provoqué par ce champ électromagnétique dans ledit initiateur électro-pyrotechnique, cette mesure étant répétée pour des valeurs différentes du champ électromagnétique ; et
   - on détermine, à l'aide des secondes mesures ainsi obtenues et de ladite courbe de calibrage, la variation du courant électrique induit dans l'initiateur électro-pyrotechnique en fonction du champ électromagnétique, auquel il est soumis,
      est remarquable en ce qu'à l'étape a), pour déterminer ladite courbe de calibrage, on alimente ledit initiateur électro-pyrotechnique avec un courant électrique pulsé.

On entend par « pulsé » une variation régulière et uniforme sous forme d'impulsions, dont on peut déterminer les durées de maintien (ou de génération), ainsi que les durées de récurrence (ou d'apparition), c'est-à-dire la fréquence.

Avantageusement, à l'étape a), les différentes valeurs du courant électrique pulsé présentent des impulsions de durées de maintien et de durées de récurrence variables, et à l'étape b), on soumet l'initiateur électro-pyrotechnique à un champ électromagnétique présentant des ondes électromagnétiques de forme pulsée pour déterminer ladite la variation du courant électrique induit.

La présente invention propose, par conséquent, une nouvelle étape de calibrage permettant de déterminer la correspondance entre l'échauffement mesuré d'un initiateur électro-pyrotechnique et un courant électrique pulsé traversant ce dernier, qui est à l'origine de cet échauffement, la courbe de calibrage qui en résulte pouvant être utilisée pour déterminer à l'étape b) le courant électrique circulant réellement dans l'initiateur électro-pyrotechnique en fonction d'un échauffement mesuré qui est généré par des agressions électromagnétiques de forme non entretenue, pouvant être à l'origine de courants électriques de ce type.

Ainsi, grâce à l'invention, on obtient un procédé de test complet permettant de tester l'initiateur électro-pyrotechnique par rapport à tous types d'agressions électromagnétiques, de forme entretenue (à l'aide de la méthode de calibrage usuelle) ou de forme non entretenue (à l'aide de la nouvelle méthode de calibrage conforme à l'invention).

Dans le cadre de la présente invention, ledit courant électrique pulsé destiné à alimenter l'initiateur électro-pyrotechnique peut être engendré par tout type de générateur usuel de courant pulsé. Toutefois, dans un mode de réalisation préféré, pour générer ledit courant électrique pulsé, on agence, au niveau de la liaison électrique entre des moyens d'alimentation électrique de l'initiateur électro-pyrotechnique et ledit initiateur électro-pyrotechnique, un dispositif de coupure de l'alimentation électrique, qui est susceptible de réaliser des coupures de durées et de récurrences variables.

Ainsi, on peut mettre en oeuvre la nouvelle étape de calibrage de façon simple et à coût réduit, en intégrant simplement un dispositif de coupure de l'alimentation électrique dans un système de test usuel, comme précisé ci-dessous.

Par ailleurs, avantageusement, à une étape c) supplémentaire, on détermine, à l'aide de ladite variation du courant électrique induit dans l'initiateur électro-pyrotechnique en fonction du champ électromagnétique, une valeur de champ électromagnétique qui engendre un courant électrique induit présentant une valeur prédéterminée, notamment la valeur provoquant le déclenchement de l'initiateur électro-pyrotechnique ou une valeur inférieure à cette dernière d'une marge prédéterminée.

Ainsi, on peut connaître la valeur du champ électromagnétique, à partir de laquelle le courant électrique induit risque de provoquer un déclenchement de l'initiateur électro-pyrotechnique. Cette information peut être utilisée, en particulier, pour s'assurer que cet initiateur électro-pyrotechnique puisse être employé sur les théâtres d'opérations ou lors d'essais spécifiques, envisagés.

La présente invention concerne également un système pour tester un initiateur électro-pyrotechnique qui est susceptible d'être soumis à des champs électromagnétiques comprenant notamment des ondes électromagnétiques de forme non entretenue.

Selon l'invention, ledit système de test, du type comportant :
- des premiers moyens pour alimenter l'initiateur électro-pyrotechnique avec un courant électrique ;
- des deuxièmes moyens pour réaliser optiquement des premières mesures de l'échauffement provoqué par ce courant électrique dans ledit initiateur électro-pyrotechnique, ces mesures étant répétées pour des valeurs différentes du courant électrique ;
- des troisièmes moyens pour déterminer, à l'aide de ces premières mesures, une courbe de calibrage qui illustre la variation de l'échauffement de l'initiateur électro-pyrotechnique en fonction du courant électrique qui l'alimente ;
- des quatrièmes moyens pour soumettre l'initiateur électro-pyrotechnique à un champ électromagnétique ;
- des cinquièmes moyens pour réaliser optiquement des secondes mesures de l'échauffement provoqué par ce champ électromagnétique dans ledit initiateur électro-pyrotechnique, ces mesures étant répétées pour des valeurs différentes du champ électromagnétique ; et
- des sixièmes moyens pour déterminer, à l'aide de ces secondes mesures et de ladite courbe de calibrage, la variation du courant électrique induit dans l'initiateur électro-pyrotechnique en fonction du champ électromagnétique, auquel il est soumis, est remarquable en ce que lesdits premiers moyens sont formés de manière à alimenter l'initiateur électro-pyrotechnique avec un courant électrique pulsé.

Dans un mode de réalisation préféré, qui est simplifié, lesdits premiers moyens comprennent :
- des moyens d'alimentation électrique dudit initiateur électro-pyrotechnique ; et
- un dispositif de coupure de l'alimentation électrique susceptible de réaliser des coupures de durées et de récurrences variables, qui est agencé au niveau de la liaison électrique entre lesdits moyens d'alimentation électrique et ledit initiateur électro-pyrotechnique.

En outre, avantageusement, lesdits deuxièmes, troisièmes, cinquièmes, et sixièmes moyens font partie d'une unité de mesure optique de la température, ce qui permet de simplifier la mise en oeuvre des tests conformes à la présente invention.

La présente invention permet donc de connaître sans ambiguïté, dans le domaine d'emploi considéré, la valeur du courant électrique traversant le filament résistif de l'initiateur électro-pyrotechnique lorsque le champ électromagnétique auquel il est soumis est de type pulsé.

Elle permet également, comme précisé ci-dessous :
- de connaître le domaine d'emploi du système de test ; et
- d'améliorer les techniques de collage d'une fibre optique de l'unité de mesure optique sur le filament résistif de l'initiateur électro-pyrotechnique.

Les figures du dessin annexé feront bien comprendre comment l'invention peut être réalisée. Sur ces figures, des références identiques désignent des éléments semblables.

La figure 1 est le schéma synoptique d'une unité de mesure optique qui est appliquée à un initiateur électro-pyrotechnique pour réaliser un test conforme à l'invention.

La figure 2 est un graphique permettant d'expliquer les caractéristiques d'un test conforme à l'invention.

La présente invention est appliquée à un initiateur électro-pyrotechnique 1 qui est destiné à être monté dans un système, et notamment dans un système d'arme tel qu'un missile par exemple.

Un initiateur électro-pyrotechnique 1 comprend, de façon usuelle, une charge pyrotechnique, en particulier une poudre pyrotechnique, qui est initiée par un élément résistif placé au contact de cette charge. Cet élément résistif est, de préférence, formé d'un filament 2, en particulier cylindrique, qui est généralement constitué d'un alliage de grande résistivité. La génération d'un courant électrique dans le filament résistif 2 provoque l'échauffement de ce dernier par effet Joule et, à partir d'une certaine valeur, cet échauffement déclenche la charge pyrotechnique de l'initiateur 1.

La présente invention concerne un procédé et un système 3 pour tester un tel initiateur électro-pyrotechnique 1.

Ce procédé comporte, de façon usuelle, une première étape de calibrage, et une seconde étape de test.

Pour mettre en oeuvre l'étape de calibrage, ledit système 3 comporte, comme représenté sur la figure 1 :
- des moyens 4 pour alimenter l'initiateur électro-pyrotechnique 1 avec un courant électrique ;
- des moyens 5 pour réaliser optiquement des premières mesures de l'échauffement provoqué par ce courant électrique dans ledit initiateur électro-pyrotechnique 1, ces mesures étant répétées pour des valeurs différentes du courant électrique ; et
- des moyens pour 6 déterminer, à l'aide de ces premières mesures, une courbe de calibrage qui illustre la variation de l'échauffement de l'initiateur électro-pyrotechnique 1 en fonction du courant électrique qui l'alimente.

Pour mettre en oeuvre cette étape de calibrage, on rend de préférence inerte ledit électro-pyrotechnique 1, en lui retirant sa charge pyrotechnique, en particulier une poudre pyrotechnique. Ceci permet d'éviter un déclenchement de la charge lors du calibrage et d'accéder plus facilement au filament 2 pour réaliser les mesures optiques de l'échauffement.

Dans un mode de réalisation préféré, lesdits moyens 5 et 6 font partie d'une unité 7 de mesure optique de la température. Une telle unité 7 de mesure optique présente, notamment, l'avantage d'être insensible aux agressions électromagnétiques et de ne pas rendre le système globalement sensible aux champs électriques. Ladite unité 7 comporte :
- une fibre optique 8 équipée d'un interféromètre, dont une extrémité 8A est collée sur le filament 2, dont on désire mesurer la température ;
- une unité d'analyse 9 qui réalise notamment le traitement des mesures réalisées ; et
- une interface homme/machine 10, par exemple un ordinateur portable, qui est reliée par une liaison 11 à ladite unité d'analyse 9 et qui comporte un écran 12 pour afficher les résultats des mesures.

Par ailleurs, pour mettre en oeuvre l'étape suivante de test qui est de préférence réalisée dans une chambre anéchoïque ou réverbérante, ledit système 3 comporte :
- des moyens usuels (non représentés) pour soumettre l'initiateur électro-pyrotechnique 1 à un champ électromagnétique ; et
- des moyens, de préférence ladite unité 7 de mesure optique de la température ou une unité similaire, pour :
- réaliser optiquement des secondes mesures de l'échauffement provoqué par ce champ électromagnétique dans ledit initiateur électro-pyrotechnique 1, ces mesures étant répétées pour des valeurs différentes du champ électromagnétique ; et
- déterminer, à l'aide de ces secondes mesures et de ladite courbe de calibrage, la variation du courant électrique induit dans l'initiateur électro-pyrotechnique 1 en fonction du champ électromagnétique, auquel il est soumis.

Pour mettre en oeuvre cette seconde étape (de test), on monte, de préférence, ledit initiateur électro-pyrotechnique 1, dans le système auquel il est destiné, notamment dans un système d'arme tel qu'un missile par exemple, de manière à obtenir des conditions de test le plus proche possible des conditions opérationnelles. De plus, dans cette seconde étape, ledit initiateur électro-pyrotechnique 1 n'est pas rendu inerte.

Selon l'invention, lesdits moyens 4 du système de test 3 sont formés de manière à alimenter l'initiateur électro-pyrotechnique 1 avec un courant électrique pulsé.

Dans le cadre de la présente invention, on entend par « courant électrique (ou champ électromagnétique) pulsé » une variation du courant électrique (ou du champ électromagnétique) qui se présente sous forme d'impulsions IM régulières et uniformes au cours du temps t, dont on peut déterminer les durées T1 de maintien (ou de génération), ainsi que les durées de récurrence T2 (ou d'apparition), comme représenté sur la figure 2 pour un courant électrique i. Il peut également s'agir d'impulsions irrégulières, mais que l'on connaît et que l'on sait reproduire. Sur l'exemple de la figure 2, les impulsions IM présentent une intensité de valeur iO.

Par conséquent, à l'étape de calibrage, pour réaliser lesdites premières mesures, les moyens 4 engendrent différentes valeurs de courant électrique pulsé qui présentent des impulsions IM de durées de maintien T1 et de durées de récurrence T2 variables, et à l'étape de test, pour réaliser lesdites secondes mesures, on soumet l'initiateur électro-pyrotechnique 1 à un champ électromagnétique présentant des ondes électromagnétiques variables également de forme pulsée.

La présente invention propose, par conséquent, une nouvelle étape de calibrage permettant de déterminer la correspondance entre l'échauffement mesuré d'un initiateur électro-pyrotechnique 1 et un courant électrique pulsé traversant ce dernier, qui est à l'origine de cet échauffement. La courbe de calibrage qui en résulte est ensuite utilisée pour déterminer, à l'étape de test, le courant électrique circulant réellement dans l'initiateur électro-pyrotechnique 1 en fonction d'un échauffement mesuré qui est généré par des agressions électromagnétiques de forme non entretenue (pouvant être à l'origine de courants électriques de ce type).

Ainsi, le système de test 3 conforme à l'invention est complet et permet de tester un initiateur électro-pyrotechnique 1 par rapport à tous types d'agressions électromagnétiques, qu'elles soient de forme entretenue (à l'aide d'une courbe de calibrage usuelle obtenue à partir d'un courant électrique continu) ou de forme non entretenue (à l'aide d'une courbe de calibrage conforme à l'invention, obtenue à partir d'un courant électrique pulsé), dans le domaine d'emploi identifié.

Dans le cadre de la présente invention, ledit courant électrique pulsé destiné à alimenter l'initiateur électro-pyrotechnique 1 peut être engendré par tout type de générateur usuel de courant pulsé.

Toutefois, dans un mode de réalisation préféré, lesdits moyens 4 comprennent :
- des moyens 13 usuels d'alimentation électrique de l'initiateur électro-pyrotechnique 1 ; et
- un dispositif 14 de coupure de l'alimentation électrique qui est susceptible de réaliser des coupures de durées et de récurrences variables. Ce dispositif 14 est agencé sur une liaison électrique 15 entre lesdits moyens 13 d'alimentation électrique et ledit initiateur électro-pyrotechnique 1.

Ce mode de réalisation préféré permet de mettre en oeuvre la nouvelle étape de calibrage de façon simple et à coût réduit, en intégrant uniquement un dispositif 14 de coupure de l'alimentation électrique dans un système de test usuel.

Par ailleurs, ledit système 3 (et notamment l'unité 7) peut déterminer, à l'aide de ladite variation du courant électrique induit dans l'initiateur électro-pyrotechnique 1 en fonction du champ électromagnétique, une valeur de champ électromagnétique qui engendre un courant électrique induit présentant une valeur prédéterminée, notamment la valeur provoquant le déclenchement de l'initiateur électro-pyrotechnique 1 ou une valeur inférieure à cette dernière d'une marge prédéterminée.

Ainsi, on peut connaître la valeur du champ électromagnétique, à partir de laquelle le courant électrique induit risque de provoquer un déclenchement intempestif de l'initiateur électro-pyrotechnique 1. Cette information peut être utilisée, en particulier, pour renforcer le système muni dudit initiateur électro-pyrotechnique 1 lorsqu'il est susceptible d'être soumis à des agressions électromagnétiques aptes à présenter au moins une telle valeur.

Le système 3 peut également réaliser des tests sur différents types d'initiateurs 1 ou sur différentes variantes de réalisation d'un même initiateur 1 dans le but de rechercher un initiateur électro-pyrotechnique 1 qui n'est pas déclenché par les agressions électromagnétiques susceptibles d'être rencontrées sur les théâtres d'opérations envisagés ou lors d'essais spécifiques envisagés.

Le procédé et le système 3 conformes à l'invention permettent donc de connaître sans ambiguïté la valeur du courant électrique traversant le filament résistif 2 d'un initiateur électro-pyrotechnique 1 lorsque le champ électromagnétique auquel il est soumis est de type pulsé.

Ils permettent également :
- de connaître le domaine d'emploi du système de test 3, en définissant à partir de tests les types d'agressions électromagnétiques que ledit système de test 3 est en mesure de détecter. On peut en particulier définir les fréquences limites des agressions électromagnétiques susceptibles d'être mesurées par ledit système de test 3; et
- d'améliorer les techniques de collage de la fibre optique 8 de l'unité de mesure optique 7 sur le filament résistif 2 de l'initiateur électro-pyrotechnique 1. En particulier, les coefficients thermiques des matériaux utilisés vont influer sur les mesures réalisées. On peut ainsi rechercher des types de collage permettant d'augmenter la résolution des mesures.

## Revendications

1. Procédé de test pour un initiateur électro-pyrotechnique soumis à un champ électromagnétique, procédé selon lequel on réalise les opérations suivantes :
a) dans une première étape :
- on alimente l'initiateur électro-pyrotechnique (1) avec un courant électrique, et on réalise optiquement une première mesure de l'échauffement provoqué par ce courant électrique dans ledit initiateur électro-pyrotechnique (1), cette mesure étant répétée pour des valeurs différentes du courant électrique ; et
- on détermine, à l'aide des premières mesures ainsi obtenues, une courbe de calibrage qui illustre la variation de l'échauffement de l'initiateur électro-pyrotechnique (1) en fonction du courant électrique qui l'alimente ; et
b) dans une seconde étape :
- on soumet l'initiateur électro-pyrotechnique (1) à un champ électromagnétique, et on réalise optiquement une seconde mesure de l'échauffement provoqué par ce champ électromagnétique dans ledit initiateur électro-pyrotechnique (1), cette mesure étant répétée pour des valeurs différentes du champ électromagnétique ; et
- on détermine, à l'aide des secondes mesures ainsi obtenues et de ladite courbe de calibrage, la variation du courant électrique induit dans l'initiateur électro-pyrotechnique (1) en fonction du champ électromagnétique, auquel il est soumis,
**caractérisé en ce qu'**à l'étape a), pour déterminer ladite courbe de calibrage, on alimente ledit initiateur électro-pyrotechnique (1) avec un courant électrique pulsé.

2. Procédé selon la revendication 1,
**caractérisé en ce qu'**à l'étape a), les différentes valeurs du courant électrique pulsé présentent des impulsions de durées de maintien (T1) et de durées de récurrence (T2) variables.

3. Procédé selon l'une des revendications 1 et 2,
**caractérisé en ce qu'**à l'étape b), on soumet l'initiateur électro-pyrotechnique (1) à un champ électromagnétique présentant des ondes électromagnétiques de forme pulsée pour déterminer ladite la variation du courant électrique induit.

4. Procédé selon l'une des revendications 1 à 3,
**caractérisé en ce que**, pour générer ledit courant électrique pulsé, on agence, au niveau de la liaison électrique (15) entre des moyens (13) d'alimentation électrique de l'initiateur électro-pyrotechnique (1) et ledit initiateur électro-pyrotechnique (1), un dispositif (14) de coupure de l'alimentation électrique, qui est susceptible de réaliser des coupures de durées et de récurrences variables.

5. Procédé selon l'une des revendications 1 à 4,
**caractérisé en ce qu'**à une étape c) supplémentaire, on détermine, à l'aide de ladite variation du courant électrique induit dans l'initiateur électro-pyrotechnique (1) en fonction du champ électromagnétique, une valeur de champ électromagnétique qui engendre un courant électrique induit présentant une valeur prédéterminée.

6. Système de test d'un initiateur électro-pyrotechnique soumis à un champ électromagnétique, ledit système (3) comportant :
- des premiers moyens (4) pour alimenter l'initiateur électro-pyrotechnique (1) avec un courant électrique ;
- des deuxièmes moyens (5) pour réaliser optiquement des premières mesures de l'échauffement provoqué par ce courant électrique dans ledit initiateur électro-pyrotechnique (1), ces mesures étant répétées pour des valeurs différentes du courant électrique ;
- des troisièmes moyens (6) pour déterminer, à l'aide de ces premières mesures, une courbe de calibrage qui illustre la variation de l'échauffement de l'initiateur électro-pyrotechnique (1) en fonction du courant électrique qui l'alimente ;
- des quatrièmes moyens pour soumettre l'initiateur électro-pyrotechnique (1) à un champ électromagnétique ;
- des cinquièmes moyens (5) pour réaliser optiquement des secondes mesures de l'échauffement provoqué par ce champ électromagnétique dans ledit initiateur électro-pyrotechnique (1), ces mesures étant répétées pour des valeurs différentes du champ électromagnétique ; et
- des sixièmes moyens (6) pour déterminer, à l'aide de ces secondes mesures et de ladite courbe de calibrage, la variation du courant électrique induit dans l'initiateur électro-pyrotechnique (1) en fonction du champ électromagnétique, auquel il est soumis,
**caractérisé en ce que** lesdits premiers moyens (4) sont formés de manière à alimenter l'initiateur électro-pyrotechnique (1) avec un courant électrique pulsé.

7. Système selon la revendication 6,
**caractérisé en ce que** lesdits premiers moyens (4) comprennent :
- des moyens (13) d'alimentation électrique de l'initiateur électro-pyrotechnique (1) ; et
- un dispositif (14) de coupure de l'alimentation électrique susceptible de réaliser des coupures de durées et de récurrences variables, qui est agencé au niveau d'une liaison électrique (15) entre lesdits moyens (13) d'alimentation électrique et ledit initiateur électro-pyrotechnique (1).

8. Système selon l'une des revendications 6 et 7,
**caractérisé en ce que** lesdits deuxièmes, troisièmes, cinquièmes, et sixièmes moyens font partie d'une unité (7) de mesure optique de la température.

## Patentansprüche

1. Testverfahren für einen elektro-pyrotechnischen Zünder, der einem elektromagnetischen Feld ausgesetzt wird, wobei bei dem Verfahren die folgenden Schritte durchgeführt werden:
a) in einem ersten Schritt:
- Speisen des elektro-pyrotechnischen Zünders (1) mit elektrischem Strom und optisches Durchführen einer ersten Messung der Erhitzung, die durch diesen elektrischen Strom in dem elektro-pyrotechnischen Zünder (1) hervorgerufen wird, wobei diese Messung für verschiedene Werte des elektrischen Stroms wiederholt wird; und
- Bestimmen mit Hilfe der ersten so erhaltenen Messungen einer Eichungskurve, die die Variation der Erhitzung des elektro-pyrotechnischen Zünders (1) in Abhängigkeit von dem diesen speisenden elektrischen Strom darstellt; und
b) ein einem zweiten Schritt:
- Aussetzen des elektro-pyrotechnischen Zünders (1) einem elektromagnetischen Feld und optisches Durchführen einer zweiten Messung der Erhitzung, die durch dieses elektromagnetische Feld in dem elektro-pyrotechnischen Zünder (1) hervorgerufen wird, wobei diese Messung für verschiedene Werte des elektromagnetischen Feldes wiederholt wird; und
- Bestimmen mit Hilfe der zweiten so erhaltenen Messungen und der Eichungskurve der Variation des eingeleiteten elektrischen Stroms in dem elektro-pyrotechnischen Zünder (1) in Abhängigkeit von dem elektromagnetischen Feld, dem er ausgesetzt ist,
**dadurch gekennzeichnet, dass** in Schritt a) zur Bestimmung der Eichungskurve der elektro-pyrotechnische Zünder (1) mit einem elektrischen Impulsstrom gespeist wird.

2. Verfahren nach Anspruch 1,
**dadurch gekennzeichnet**, das in Schritt a) die verschiedenen Werte des elektrischen Impulsstroms Impulse mit variablen Haltezeiten (T1) und Rekurrenzzeiten (T2) aufweisen.

3. Verfahren nach einem der Ansprüche 1 und 2,
**dadurch gekennzeichnet, dass** in Schritt b) der elektro-pyrotechnische Zünder (1) einem elektromagnetischen Feld ausgesetzt wird, das elektromagnetische Wellen von pulsierender Form aufweist, um die Variation des eingeleiteten elektrischen Stroms zu bestimmen.

4. Verfahren nach einem der Ansprüche 1 bis 3,
**dadurch gekennzeichnet, dass** zum Erzeugen des elektrischen Impulsstroms im Beriech der elektrischen Verbindung (15) zwischen den Mitteln (13) zur elektrischen Versorgung des elektro-pyrotechnischen Zünders (1) und dem elektro-pyrotechnischen Zünder (1) eine Vorrichtung (14) zur Unterbrechung der elektrischen Versorgung angeordnet wird, die geeignet ist, Stromunterbrechungen mit variablen Zeitdauern und Rekurrenzen durchzuführen.

5. Verfahren nach einem der Ansprüche 1 bis 4,
**dadurch gekennzeichnet, dass** in einem zusätzlichen Schritt c) mit Hilfe der Variation des in den elektro-pyrotechnischen Zünder (1) eingeleiteten elektrischen Stroms in Abhängigkeit von dem elektromagnetischen Feld ein Wert eines elektromagnetischen Feldes bestimmt wird, der einen eingeleiteten elektrischen Strom erzeugt, der einen vorbestimmten Wert aufweist.

6. Testsystem eines elektro-pyrotechnischen Zünders, der einem elektromagnetischen Feld ausgesetzt ist, wobei das System (3) umfasst:
- erste Mittel (4) zum Speisen des elektro-pyrotechnischen Zünders (1) mit elektrischem Strom;
- zweite Mittel (5) zum optischen Durchführen erster Messungen der Erhitzung, die durch diesen elektrischen Strom in dem elektro-pyrotechnischen Zünder (1) hervorgerufen wird, wobei diese Messungen für verschiedene Werte des elektrischen Stroms wiederholt werden;
- dritte Mittel (6) zum Bestimmen mit Hilfe dieser ersten Messungen einer Eichungskurve, die die Variation der Erhitzung des elektro-pyrotechnischen Zünders (1) in Abhängigkeit von dem diesen speisenden elektrischen Strom darstellt;
- vierte Mittel zum Aussetzen des elektro-pyrotechnischen Zünders (1) einem elektromagnetischen Feld;
- fünfte Mittel (5) zum optischen Durchführen zweiter Messungen der Erhitzung, die durch dieses elektromagnetische Feld in dem elektro-pyrotechnischen Zünder (1) hervorgerufen wird, wobei diese Messungen für verschiedene Werte des elektromagnetischen Feldes wiederholt werden; und
- sechste Mittel (6) zum Bestimmen mit Hilfe dieser zweiten Messungen und der Eichungskurve der Variation des eingeleiteten elektrischen Stroms in dem elektro-pyrotechnischen Zünder (1) in Abhängigkeit von dem elektromagnetischen Feld, dem er ausgesetzt ist,
**dadurch gekennzeichnet, dass** die ersten Mittel (4) derart ausgeführt sind, dass sie den elektro-pyrotechnischen Zünder (1) mit elektrischem Impulsstrom speisen.

7. System nach Anspruch 6,
**dadurch gekennzeichnet, dass** die ersten Mittel (4) umfassen:
- Mittel (13) zur elektrischen Versorgung des elektro-pyrotechnischen Zünders (1); und
- eine Vorrichtung (14) zur Unterbrechung der elektrischen Versorgung, die geeignet ist, Stromunterbrechungen mit variablen Zeitdauern und Rekurrenzen durchzuführen, die im Bereich einer elektrischen Verbindung (15) zwischen den Mitteln (13) zur elektrischen Versorgung und dem elektro-pyrotechnischen Zünder (1) angeordnet ist.

8. System nach einem der Ansprüche 6 und 7,
**dadurch gekennzeichnet, dass** die zweiten, dritten, fünften und sechsten Mittel Teil einer optischen Temperaturmesseinrichtung (7) sind.

## Claims

1. Test method for an electro-pyrotechnic initiator subjected to an electromagnetic field, method in which the following operations are carried out:
a) in a first step:
- the electro-pyrotechnic initiator (1) is supplied with an electric current, and a first measurement of the heating caused by this electric current in said electro-pyrotechnic initiator (1) is carried out optically, this measurement being repeated for various electric current values; and
- on the basis of the first measurements obtained in this way, a calibration curve is determined that shows the fluctuation in the heating of the electro-pyrotechnic initiator (1) according to the electric current supplied thereto; and
b) in a second step:
- the electro-pyrotechnic initiator (1) is subjected to an electromagnetic field, and a second measurement of the heating caused by this electromagnetic field in said electro-pyrotechnic initiator (1) is carried out optically, this measurement being repeated for various electromagnetic field values; and
- on the basis of the second measurements obtained in this way and of said calibration curve, the fluctuation in the electric current induced in the electro-pyrotechnic initiator (1) is determined according to the electromagnetic field to which it is subjected;
**characterised in that** in step a), in order to determine said calibration curve, said electro-pyrotechnic initiator (1) is supplied with a pulsed electric current.

2. Method according to claim 1, **characterised in that** in step a) the various pulsed electric current values have pulses of variable dwell times (T1) and repetition times (T2).

3. Method according to either claim 1 or claim 2, **characterised in that** in step b) the electro-pyrotechnic initiator (1) is subjected to an electromagnetic field having pulsed electromagnetic waves to determine said fluctuation in the induced electric current.

4. Method according to any of claims 1 to 3, **characterised in that**, in order to generate said pulsed electric current, a device (14) for cutting off the power supply, capable of carrying out cut-offs of variable duration and repetition, is arranged at the electrical connection (15) between means (13) for powering the electro-pyrotechnic initiator (1) and said electro-pyrotechnic initiator (1).

5. Method according to any of claims 1 to 4, **characterised in that** in an additional step c) an electromagnetic field value that generates an induced electric current having a predetermined value is determined on the basis of said fluctuation in the electric current induced in the electro-pyrotechnic initiator (1) according to the electric field.

6. System for testing an electro-pyrotechnic initiator subjected to an electromagnetic field, said system (3) comprising:
- first means (4) for supplying the electro-pyrotechnic initiator (1) with an electric current;
- second means (5) for optically carrying out first measurements of the heating caused by this electric current in said electro-pyrotechnic initiator (1), these measurements being repeated for various electric current values;
- third means (6) for determining, on the basis of these first measurements, a calibration curve that shows the fluctuation in the heating of the electro-pyrotechnic initiator (1) according to the electric current supplied thereto;
- fourth means for subjecting the electro-pyrotechnic initiator (1) to an electromagnetic field;
- fifth means (5) for optically carrying out second measurements of the heating caused by this electromagnetic field in said electro-pyrotechnic initiator (1), these measurements being repeated for various electromagnetic field values; and
- sixth means (6) for determining, on the basis of these second measurements and of said calibration curve, the fluctuation in the electric current induced in the electro-pyrotechnic initiator (1) according to the electromagnetic field to which it is subjected;
**characterised in that** said first means (4) are formed in such a way as to supply the electro-pyrotechnic initiator (1) with a pulsed electric current.

7. System according to claim 6, **characterised in that** said first means (4) comprise:
- means (13) for powering the electro-pyrotechnic initiator (1); and
- a device (14) for cutting off the power supply which is capable of carrying out cut-offs of variable duration and repetition and which is arranged at an electrical connection (15) between said power supply means (13) and said electro-pyrotechnic initiator (1).

8. System according to either claim 6 or claim 7, **characterised in that** said second, third, fifth and sixth means belong to an optical temperature measurement unit (7).
